# FASCICULE DE BREVET EUROPEEN

(11) **EP 2 079 884 B1**
(45) Date de publication et mention de la délivrance du brevet: **13.03.2013**
(21) Numéro de dépôt: 07866445.5
(22) Date de dépôt: 26.10.2007
(51) Int. Cl.: E03C 1/08, B05B 1/30

(54) **ECONOMISEUR D'EAU A COMMANDE A IMPULSION MANUELLE ADAPTABLE SUR LE BEC D'UN ROBINET**
WASSERVORWÄRMER MIT MANUELLER PULSSTEUERUNG ZUR MONTAGE AUF EINEM HAHNAUSLAUF
WATER ECONOMISER WITH MANUAL PULSE CONTROL TO BE MOUNTED ON A TAP SPOUT

(30) Priorité: 27.10.2006 FR 0609442
(43) Date de publication de la demande: 22.07.2009
(73) Titulaire: Boutte, 80531 Friville Escarbotin Cedex (FR)
(72) Inventeur: Savonnet, Daniel, 10120 Saint-André-Les-Vergers (FR)
(74) Mandataire: Balesta, Pierre
(86) Numéro de dépôt international: PCT/FR2007/001772
(87) Numéro de publication internationale: WO 2008/050007

(56) Documents cités:
- WO-A-2004/060573
- GB-A- 2 337 099
- GB-A- 2 356 687

## Description

La présente invention est relative à un économiseur d'eau adaptable sur le bec d'un robinet duquel s'écoule de l'eau avec un débit et une température généralement définis au moyen de manettes de commande d'eau chaude et d'eau froide.

L'usage des robinets intervient principalement pour l'hygiène, par exemple pour laver des fruits et des légumes avant leur consommation, pour se laver les mains, ou encore pour laver la vaisselle après son utilisation. Cela représente environ soixante pour cent de la consommation domestique d'eau chaude ou froide. Habituellement, lors d'une ouverture du robinet, l'utilisateur a inconsciemment tendance à régler un débit d'eau important. Ensuite, ledit utilisateur trouve généralement contraignant de fermer pour un court instant le robinet, d'autant qu'il a les mains savonnées ou bien encombrées par de la vaisselle, et que la température de l'eau réglée initialement serait modifiée lors de la réouverture du robinet. Il en résulte que pendant plus de cinquante pour cent du temps l'eau coule inutilement, d'où un gaspillage important de l'eau.

On connaît pour cela des économiseurs qui permettent de réduire le débit d'écoulement de l'eau lors de son usage. Ce type d'économiseur se compose d'une tubulure d'entrée d'eau qui se fixe sur le bec de sortie du robinet et d'une tubulure de sortie d'eau par laquelle s'évacue l'eau hors de l'économiseur. Ce type d'économiseur comprend un dispositif de réduction du débit qui permet de limiter instantanément le débit en sortie de l'économiseur, dès l'ouverture du robinet, et ainsi de compenser systématiquement le réglage intempestif du débit avec les manettes de commande du robinet. Ces économiseurs assurent certes une réduction de débit d'eau, mais n'empêchent pas pour autant l'écoulement de l'eau pendant la durée où l'utilisateur se savonne les mains, ou nettoie des aliments ou de la vaisselle, avant d'effectuer un rinçage.

On connaît également d'autres modes de réalisation d'économiseur d'eau, comprenant une tubulure d'entrée, une tubulure de sortie et un dispositif mécanique de réduction ou d'interruption du débit. Ce dispositif est muni d'une manette de commande à deux positions, manoeuvrée manuellement par rotation ou par translation permettant de positionner ladite manette alternativement dans une première position ou dans une seconde position, la première position permettant de réduire ou d'interrompre le débit et la seconde position permettant de rétablir le débit tel que réglé avec les manettes de commande du robinet Le brevet GB 2.356.687 ; en accord avec le préambule de la revendication 1 ; un exemple de réalisation d'un dispositif de ce type, la manette de commande fonctionnant par translation. Ce mode de conception nécessite de manipuler la manette de commande avec les mains sales ou couvertes de détergent, ce qui salit ladite manette.

La présente invention vise à remédier aux inconvénients des économiseurs actuels en proposant un nouveau mode de conception d'économiseur, facilement manipulable et qui permet soit de réduire ou d'interrompre le débit, soit de le rétablir tel que réglé initialement avec les manettes de commande du robinet, par une simple impulsion sur l'économiseur.

A cet effet, l'invention concerne un économiseur d'eau adaptable sur le bec d'un robinet au travers duquel s'écoule l'eau avec un débit réglé lorsque le robinet est ouvert, ledit économiseur comprenant un dispositif mécanique de réduction ou d'interruption du débit, une tubulure d'entrée d'eau qui s'adapte sur le bec de robinet, une tubulure de sortie par laquelle s'évacue l'eau hors de l'économiseur, lesdites tubulures d'entrée et de sortie définissant un axe d'écoulement. L'économiseur est remarquable en ce qu'il comprend un dispositif de commande à impulsion permettant, lorsque le robinet est ouvert et lors d'une première impulsion exercée de bas en haut sur la tubulure de sortie suivant l'axe d'écoulement, de réduire ou d'interrompre le débit d'eau, puis lors d'une seconde impulsion exercée de bas en haut sur la tubulure de sortie, semblable à la première impulsion, de rétablir le débit d'eau tel que réglé initialement.

L'économiseur selon l'invention présente pour avantage de permettre la réduction ou l'interruption du débit, très facilement, par une simple impulsion exercée du bas vers le haut sur la tubulure de sortie, cette impulsion pouvant être réalisée avec le dessus de la main, avec la paume de main, avec un doigt ou avec le poignet. En outre, la saleté ou le détergent qui se dépose sur la tubulure de sortie lors d'une impulsion est systématiquement rincé de cette tubulure de sortie à la reprise de l'écoulement de l'eau.

D'autres avantages apparaîtront au cours de la description suivante qui s'appuie sur des figures représentant un mode de conception de l'économiseur selon l'invention, parmi lesquelles :
- les figures 1 et 2 représentent deux vues d'ensemble de l'économiseur, la figure 1 montrant l'économiseur dans une position où le débit est normal, et la figure 2 montrant l'économiseur dans une position où le débit est réduit ou interrompu,
- les figures 3 et 4 représentent deux vues en coupe et en trois dimensions de l'économiseur selon les figures 1 et 2, la figure 3 montrant l'économiseur dans une position de débit normal et la figure 4 montrant l'économiseur dans une position où le débit est réduit ou interrompu,
- la figure 5 représente une vue éclatée en trois dimensions de l'économiseur selon les figures 1 à 4.

En référence à l'ensemble des figures, l'économiseur d'eau 1 selon l'invention est adaptable sur le bec d'un robinet. L'utilisateur actionne les manettes de commande du robinet (non représentées sur les figures) pour ouvrir ou fermer le débit d'eau. Lors de l'ouverture du robinet, l'eau s'écoule au travers du bec de robinet avec un débit réglé au moyen des manettes de commande, qui permettent également de régler la température, cette eau entrant alors dans l'économiseur 1 raccordé sur ledit bec de robinet. L'économiseur 1 comprend une tubulure d'entrée 5 qui s'adapte sur le bec de robinet, dans laquelle l'eau rentre avec le débit tel que réglé initialement avec les manettes. L'économiseur 1 comprend également une tubulure de sortie 7 par laquelle l'eau s'évacue pour être utilisée. Ces tubulures d'entrée 5 et de sortie 7 définissent un canal d'écoulement présentant un axe d'écoulement 9, qui est de préférence confondu avec l'axe du bec de robinet lorsque l'économiseur 1 est fixé sur ledit bec. Cet axe d'écoulement 9 est généralement défini suivant la verticale ou légèrement incliné par rapport à la verticale, de manière à tirer avantage de l'action de la gravité sur les pièces composant ledit économiseur, tel qu'il le sera décrit ci-après.

L'économiseur 1 selon l'invention est remarquable en ce qu'il comprend un dispositif de commande à impulsion agencé entre la tubulure d'entrée 5 et la tubulure de sortie 7, qui comprend au moins un poussoir 11, un clapet rotatif 13, un ressort d'incrémentation 15, et un corps 17.

Le poussoir 11 est l'élément de l'économiseur 1 sur lequel s'exercent de bas en haut les impulsions, soit pour réduire ou interrompre le débit d'eau, soit pour rétablir le débit normal. Ce poussoir 11 est agencé en partie inférieure du dispositif à impulsion, dans l'axe d'écoulement 9. De manière préférentielle, le poussoir 11 est de forme tubulaire et son extrémité inférieure constitue la tubulure de sortie 7 de l'économiseur 1.

Le clapet rotatif 13 est à incrémentation, c'est-à-dire qu'il effectue, à chaque impulsion donnée sur le poussoir 11, une rotation avec un pas régulier autour d'un axe 19 perpendiculaire à l'axe d'écoulement 9. Selon sa position d'incrémentation, le clapet rotatif 13 permet soit la réduction ou l'interruption du débit, soit le passage au débit normal, réglé initialement.

Le ressort 15 permet l'incrémentation du clapet rotatif 13 lorsqu'une impulsion est donnée sur le poussoir 11. Le poussoir 11 actionne le ressort 15 qui entraîne la rotation du clapet 13. Ce ressort 15 contribue ensuite au rappel en position du poussoir 11, pour que l'utilisateur puisse effectuer une nouvelle impulsion et modifier l'état de fonctionnement de l'économiseur 1.

Le corps 17 reçoit le ressort d'incrémentation 15 et le clapet rotatif 13. Le poussoir 11 est monté coulissant par rapport au corps 17, suivant l'axe d'écoulement 9. De manière préférentielle, le corps 17 est de forme tubulaire et son extrémité supérieure constitue la tubulure d'entrée 5 de l'économiseur 1 dans laquelle pénètre l'eau sortant du bec de robinet. L'extrémité supérieure du corps 17 présente un filetage permettant son vissage sur le bec du robinet. Avantageusement, l'économiseur comportera un adaptateur de filetage, non représenté, qui permet ainsi de monter l'économiseur à l'extrémité de tout type de robinet quel que soit leur filetage, mâle ou femelle.

Selon la variante de conception représentée sur les figures 1 à 5, le ressort d'incrémentation 15 a la forme d'un U comprenant deux branches 21, 23 et une base 25. La première branche 21 se situe dans la continuité de la base 25, tandis que le ressort 15 comprend une boucle 27 en forme de spirale disposée entre la seconde branche 23 et la base 25 ; cette boucle 27 améliore les propriétés élastiques du ressort 15 pour le rappel en position des branches 21, 23 lors de leur déformation. Les extrémités 29, 31 des branches 21, 23 du ressort 15 sont recourbées de manière à ce que, lorsque le ressort 15 se resserre, ses extrémités 29, 31 présentent un écartement leur permettant de coopérer avec le clapet rotatif 13, tel qu'il le sera décrit ci-après.

Le ressort 15 est maintenu à plat sur le corps 17 et il est monté en liaison pivot sur ledit corps 17 au moyen d'une pièce de pivotement 33 qui reçoit la boucle 27 de ce ressort 15, tel que représenté sur les figures 1, 2 et 4. Ce maintien à plat et ce montage en liaison pivot sont agencés pour permettre la translation de la première des branches 21 du U dans le sens de l'axe d'écoulement 9 et vers le haut, c'est-à-dire vers le bec de robinet 3, lors d'une impulsion sur le poussoir 11, puis son retour en position ; ils permettent également de pivoter les deux branches 21, 23 du U en les maintenant à plat sur le corps 17, la seconde des branches 23 subissant une rotation par rapport à la pièce de pivotement 33 lors d'une incrémentation du clapet rotatif 13.

Cette incrémentation du clapet rotatif 13 est obtenue lors d'une impulsion exercée sur le poussoir 11 qui translate la première branche 21, cette translation entraînant en rotation le clapet rotatif 13 autour de son axe 19.

Le maintien à plat du ressort 15 en U permet de bloquer en translation la seconde branche 23 par rapport au corps 17 dans les deux sens de l'axe d'écoulement 9. Ce blocage a pour fonction d'assurer le retour élastique en position de repos de la première branche 21 ; ce retour en position de repos et la tension exercée par ladite première branche 21 permettent le repositionnement du poussoir 11 en position initiale après avoir effectué une impulsion sur celui-ci. De manière préférentielle, la première branche 21 exerce, en permanence, une pression d'appui sur le poussoir pour assurer son retour et son maintien en position basse.

En référence aux figures 3 à 5, le corps 17 comprend deux logements 35, 37 permettant le maintien à plat du ressort 15. Le premier logement 35 est agencé pour recevoir la première branche 21 du ressort 15 en la laissant libre en translation de bas en haut, de manière à permettre son aller-retour lors d'une impulsion exercée sur le poussoir 11. Le second logement 37 est agencé pour recevoir la seconde branche 23 du ressort 15 en assurant son blocage dans les deux sens de l'axe d'écoulement 9. Ce logement 37 est de dimensions correspondant à celles de la seconde branche 23 pour que celle-ci soit bloquée par la face supérieure 41 et la face inférieure 43 dudit logement 37. Le ressort 15 est donc inséré sur le corps 17 en plaçant les deux branches 21, 23 respectivement dans les logements 35, 37, la boucle en spirale 25 étant quant à elle insérée dans un troisième logement 45, puis maintenue en position par la pièce de pivotement 33 qui est insérée dans un orifice 47 sur le corps 17, représenté en figure 5, assurant ainsi son maintien en position.

En référence à la figure 5, la variante d'exécution représentée du clapet rotatif 13 comprend un corps central cylindrique 49 et des dents 51 permettant d'incrémenter en rotation ledit corps central cylindrique 49 autour de l'axe 19 perpendiculaire à l'axe d'écoulement 9. Pour cela, le corps 17 comprend un logement cylindrique 53 aux dimensions correspondantes, défini suivant l'axe 19 et qui réceptionne le corps cylindrique 49 du clapet 13, assurant ainsi son montage en liaison pivot sur ledit corps 17, suivant l'axe 19.

En référence aux figures 1 à 4, le logement cylindrique 53 sur le corps 17 communique avec le canal d'écoulement 55. Le clapet rotatif 13 comprend au moins trois lumières 57, 58, 59 disposées en position radiale et uniformément réparties sur 360° autour du corps central, cylindrique dans la variante représentée. Ces lumières 57, 58, 59 communiquent également avec le canal d'écoulement 55 lorsque le corps central cylindrique 49 est en position dans le logement cylindrique 53 du corps 17, assurant ainsi soit la réduction ou l'interruption du débit d'eau, soit le passage libre du débit d'eau, en fonction de l'incrémentation en rotation du clapet 13. En effet, lors d'une première impulsion, le clapet 13 s'incrémente et effectue une rotation en se positionnant tel que représenté en figure 1, les lumières 57, 58, 59 communiquant alors avec le canal d'écoulement 55 pour assurer le débit normal du robinet tel que représenté aux figures 1 et 3. Selon ces figures 1 et 3, les lumières 57 et 59 communiquent avec l'entrée du canal d'écoulement et la lumière 58 communique avec la sortie 60 du canal d'écoulement, cette sortie 60 constituant l'échappement dont la forme correspond à celle des lumières 57, 58, 59 sur le clapet 13. Lors d'une seconde impulsion, le clapet 13 effectue une incrémentation de 1/6 de tour et se positionne tel que représenté en figure 2 et 4 ; la lumière 58 communique alors avec l'entrée du canal d'écoulement et la sortie 60 du canal est obstruée par la matière constituée par le plein 62 entre les lumières 57, 59, réduisant ainsi le débit du robinet. Dans cette position représentée aux figures 2 et 4, l'eau exerce une pression sur le plein 62 entre les lumières 57, 59 ; cette pression permet de plaquer le clapet sur la sortie 60 d'échappement. Ce plein 62 disposé entre les lumières 57, 59 peut cependant obturer complètement le canal d'écoulement 55, dans une configuration semblable aux figures 2 et 4, et dans ce cas réduire à un goutte-à-goutte le débit lors de la seconde impulsion. Il est bien entendu possible d'ajouter des joints d'étanchéité afin d'interrompre totalement le débit.

Selon une autre variante d'exécution du clapet rotatif 13, non représentée sur les figures, celui-ci comportera avantageusement un corps central de forme sphérique.

Cette conception permet de faciliter l'entraînement en rotation du clapet 13 et d'obtenir une étanchéité supérieure par rapport à la variante d'exécution cylindrique du corps central 49 dudit clapet 13. En effet, un joint sera avantageusement positionné à la périphérie de l'extrémité supérieure de la sortie 60 du canal d'écoulement 55, pris entre le corps du clapet et le logement 53 du corps 17, qui présentera un évidement pour accueillir ledit joint. De par sa forme sphérique, la pression de l'eau exercée sur le clapet 13 est répartie sur la périphérie de l'orifice du canal d'écoulement 55, sur le joint, assurant la bonne étanchéité de l'ensemble. Cette variante, du fait de la très bonne étanchéité qu'elle procure, permet avantageusement d'utiliser l'économiseur comme un interrupteur d'écoulement de l'eau, les manettes de commande du robinet restant ouvertes et l'écoulement étant alors commandé uniquement par les impulsions exercées sur l'économiseur.

Bien entendu, de la même manière que la variante illustrée, le corps sphérique du clapet comprendra des lumières réparties régulièrement autour de l'axe 19 du clapet 13 et l'entraînement en rotation du clapet 13 s'effectue de façon similaire, par l'interaction des dents avec le ressort 15.

Les dents 51 du clapet rotatif 13 sont munies d'une inclinaison, représentée sur les figures 1 et 2. Ces dents 51 présentent donc une face interne 61 et une face externe 63. Lors d'une impulsion exercée sur le poussoir 11, l'extrémité 29 de la première branche 21 du ressort 15 est bloquée en appui sur la face interne 61 d'une dent 51 ; il y a alors engrenage : la translation vers le haut de cette première branche 21 entraîne alors la rotation, autour de l'axe 19, du clapet 13 par rapport au corps 17. Au cours de cette rotation du clapet 13, l'extrémité 31 de la seconde branche 23 du ressort 15 est en appui sur la face externe 63 d'une dent 51. L'effort de rotation fait donc glisser la seconde branche 23 du ressort 15 sur la face externe 63 ; cette seconde branche 23 est alors escamotée vers l'extérieur du corps 17 en pivotant par rapport à la pièce de pivotement 33. Cette seconde branche 23 reprend ensuite sa position de repos grâce à l'élasticité du ressort 15, et se positionne au-dessus de la face interne 61 de la dent 51 sur laquelle elle vient de glisser précédemment. Elle assure ainsi la fonction anti-retour du clapet.

Lors d'une translation de la première branche 21 du ressort 15, celle-ci tend à reprendre sa position de repos. La seconde branche 23 est bloquée en appui sur la face interne 61 d'une dent 51 et elle est également bloquée dans le logement 37 du corps 17, ce qui tout d'abord, empêche la rotation en sens inverse du clapet 13, et ensuite, empêche la seconde branche 23 de pivoter par rapport à la pièce de pivotement 33. L'extrémité 29 de la première branche 21 du ressort 15 glisse alors en appui sur la face externe 63 de la dent 51 suivante, le blocage de la seconde branche 23 dans le fond 65 du logement 37, représenté en figure 3, assurant alors le retour élastique en position de repos de ladite première branche 21 en-dessous de la face interne 61 de cette dent 51 suivante.

En référence aux figures 1, 2 et 5, le poussoir 11 comprend une encoche 67 recevant l'extrémité 29 de la première branche 21 du ressort 15. Le fond 69 de l'encoche 67 appuie sur l'extrémité 29 de cette première branche 21 lors d'une impulsion ou du retour élastique en position de repos de la première branche 21. L'un des côtés de l'encoche 67, c'est-à-dire le côté interne 71, assure le blocage de la première branche 21 du ressort 15. Ce blocage permet le retour élastique en position de repos de la seconde branche 23 du ressort sur la face externe 63 d'une dent 51 du clapet 13 après chaque incrémentation dudit clapet 13. Cette encoche 67 permet également la rotation de la première branche 21 du ressort 15 par rapport à la pièce de pivotement 33, lors de son retour élastique en position de repos après une impulsion exercée sur le poussoir 11.

Tel que représenté sur les figures 1 à 5, le corps 17 comprend au moins un pion de guidage 73. Ce pion de guidage 73 s'adapte dans un orifice 75 sur le corps 17, et il se loge dans une lumière 77 sur le poussoir 11 avec laquelle il coopère pour assurer le guidage en translation dudit poussoir 11 sur le corps 17 dans les deux sens de l'axe d'écoulement 9. L'extrémité haute 79 de la lumière 77 constitue une butée d'arrêt qui délimite la course du poussoir 11 par rapport au corps 17 lorsqu'il descend sous la poussée exercée par la première branche 21 du ressort 15. Lors d'une impulsion exercée sur le poussoir 11, son extrémité supérieure vient en contact sur le dessous 81 du corps 17 faisant butée.

Selon le mode de conception représenté sur les figures 1 à 5, le dispositif de commande à impulsion comprend une bague de glissement 83 qui constitue une pièce intermédiaire entre le corps 17 et le poussoir 11. Cette bague 83 est solidarisée à l'extrémité inférieure 85 du corps 17, par exemple par vissage. Le diamètre intérieur du poussoir 11 reçoit cette bague 83 afin d'assurer un montage coulissant entre ces deux éléments lors d'une impulsion sur le poussoir 11 et de son retour en position. De préférence, cette bague de glissement 83 est prévue pour réceptionner un aérateur ou un mitigeur connu de l'Homme du Métier permettant de briser le jet d'eau.

Selon une conception préférentielle représentée sur les figures 1 à 5, le dispositif de commande à impulsion comprend une bague de protection 87. Cette bague 87 est solidaire du corps 17 de manière à constituer son enveloppe externe. La bague 87 est de préférence vissée sur l'extrémité supérieure 89 du corps 17 et elle s'étend vers le bas le long de celui-ci afin de couvrir au moins ledit corps 17, le clapet rotatif 13, le ressort d'incrémentation 15 et la partie supérieure 91 du poussoir 11 comprenant la lumière 77.

L'économiseur utilisera de préférence des joints 93, 95, 97 nécessaires pour assurer une parfaite étanchéité des éléments assemblés.

L'économiseur 1 selon l'invention est avantageusement manoeuvré en exerçant toujours la même impulsion de bas en haut sur le poussoir. L'économiseur sera mis en oeuvre chez les fabricants de robinetterie et utilisable sur tout type de robinet standard, présentant un filetage mâle ou femelle, grâce à son adaptateur. Il pourra être installé très simplement par des particuliers, qui pourront avantageusement réutiliser le mitigeur ou l'aérateur équipant déjà leurs robinets.

## Revendications

1. Economiseur d'eau (1) adaptable sur le bec d'un robinet au travers duquel s'écoule de l'eau selon un débit réglé lorsque le robinet est ouvert, ledit économiseur comprenant un dispositif mécanique de réduction ou d'interruption du débit, une tubulure d'entrée (5) d'eau qui s'adapte sur le bec de robinet, une tubulure de sortie (7) par laquelle s'évacue l'eau hors de l'économiseur (1), lesdites tubulures d'entrée (5) et de sortie (7) définissant un axe d'écoulement (9), **caractérisé en ce qu'**il comprend un dispositif de commande à impulsion permettant, lorsque le robinet est ouvert et lors d'une première impulsion exercée du bas vers le haut sur la tubulure de sortie (7) suivant l'axe d'écoulement (9), de réduire ou d'interrompre le débit d'eau, puis lors d'une seconde impulsion exercée de bas en haut sur la tubulure de sortie (7), semblable à la première impulsion, de rétablir le débit d'eau tel que réglé initialement.

2. Economiseur (1) selon la revendication précédente, **caractérisé en ce que** le dispositif de commande à impulsion comprend au moins :
- un poussoir (11) sur lequel s'exercent les impulsions du bas vers le haut,
- un clapet rotatif (13) à incrémentation permettant, selon la position d'incrémentation, soit la réduction ou l'interruption du débit soit l'écoulement au débit réglé initialement,
- un ressort d'incrémentation (15) du clapet rotatif (13) et de rappel en position du poussoir (11),
- un corps (17) de réception du ressort d'incrémentation (15) et du clapet rotatif (13), ledit poussoir (11) étant monté coulissant par rapport au corps (17) suivant l'axe d'écoulement (9).

3. Economiseur (1) selon l'une quelconque des revendications 1 ou 2, **caractérisé en ce que** le ressort d'incrémentation (15) est en forme de U, maintenu à plat sur le corps (17) et monté en liaison pivot sur ledit corps (17) au moyen d'une pièce de pivotement (33), la première des branches (21) du U subissant une translation selon l'orientation de l'axe d'écoulement (9) lors d'une impulsion exercée sur le poussoir (11), et la seconde des branches (23) du U subissant une rotation par rapport à la pièce de pivotement (33) lors d'une incrémentation du clapet rotatif (13).

4. Economiseur (1) selon l'une quelconque des revendications 1 à 3, **caractérisé en ce que** le clapet (13) comprend un corps central cylindrique (49) et des dents (51) permettant d'incrémenter en rotation ledit corps cylindrique (49) autour de l'axe (19).

5. Economiseur (1) selon l'une quelconque des revendications 1 à 3, **caractérisé en ce que** le clapet (13) comprend un corps central sphérique et des dents (51) permettant d'incrémenter en rotation ledit corps central autour de l'axe (19).

6. Economiseur (1) selon la revendication 4 ou 5, **caractérisé en ce que** le clapet rotatif (13) comprend au moins trois lumières (57, 58, 59) disposées en position radiale autour du corps central cylindrique (49) ou sphérique, lesdites lumières (57, 58, 59) assurant soit la réduction ou l'interruption du débit d'eau soit le passage normal du débit d'eau, en fonction de l'incrémentation en rotation du clapet (13).

7. Economiseur (1) selon l'une quelconque des revendications 4 à 6, **caractérisé en ce que** les dents (51) sont munies d'une inclinaison de manière à présenter une face interne (61) et une face externe (63), la première branche (21) étant bloquée en appui sur la face interne (61) d'une dent (51) et la seconde branche (23) glissant en appui sur la face externe (63) d'une dent (51) lors d'une impulsion, et la seconde branche (23) étant bloquée en appui sur la face interne (61) d'une dent (51) et la première branche (21) glissant en appui sur la face externe (63) d'une dent (51) lors du retour élastique en position de repos de ladite première branche (21) du ressort (15).

8. Economiseur selon les revendications 5 et 6, **caractérisé en ce que** le corps (17) comporte un canal d'écoulement (55), comprenant une sortie (60) en partie inférieure, ledit canal d'écoulement (55) communiquant avec le logement cylindrique (53) dudit corps (17) et avec les lumières (57,58,59) du clapet rotatif (13) au corps central sphérique, et **en ce qu'**un joint est positionné à la périphérie supérieure de ladite sortie (60) du canal d'écoulement (55), pris entre le corps du clapet (13) et le logement (53), de sorte à procurer une étanchéité permettant d'utiliser l'économiseur comme un interrupteur d'écoulement de l'eau, en laissant les manettes de commande du robinet ouvertes.

9. Economiseur (1) selon l'une quelconque des revendications précédentes, **caractérisé en ce que** le dispositif à impulsion comprend un adaptateur de filetage solidaire de l'extrémité supérieure du corps (17), ledit adaptateur se fixant sur le bec de robinet.

## Claims

1. Water economiser (1) for mounting on the spout of a tap through which water flows at a rate adjusted when the tap is opened, said economiser comprising a mechanical device for reducing or interrupting the flow, a water inlet pipe (5) mounted on the tap spout, and an outlet pipe (7) through which the water is discharged out of the economiser (1), said inlet (5) and outlet (7) pipes defining a flow axis (9), **characterised in that** it comprises an impulse control device making it possible, when the tap is opened and when a first impulse is exerted upwards on the outlet pipe (7) along the flow axis (9), to reduce or interrupt the water flow, and then, when a second impulse is exerted upwards on the outlet pipe (7), similar to the first pulse, to re-establish the water flow as initially adjusted.

2. Economiser (1) according to the preceding claim, **characterised in that** the impulse control device comprises at least:
- a pusher (11) on which the pulses are exerted upwards,
- an incrementation rotary valve (13) allowing, according to the incrementation position, either the reduction or interruption of the flow or the flow at the initially adjusted rate,
- an incrementation spring (15) for the rotary valve (13) and return of the pusher (11) to its position,
- a body (17) for receiving the incrementation spring (15) and the rotary valve (13), said pusher (11) being mounted so as to slide with respect to the body (17) along the flow axis (9).

3. Economiser (1) according to either one of claims 1 or 2, **characterised in that** the incrementation spring (15) is U-shaped, held flat on the body (17) and mounted in pivot connection on said body (17) by means of a pivoting piece (33), the first of the arms (21) of the U undergoing a translation along the orientation of the flow axis (9) when an impulse is exerted on the pusher (11), and the second of the arms (23) of the U undergoing a rotation with a respect to the pivoting piece (33) when the rotary valve (13) is incremented.

4. Economiser (1) according to any one of claims 1 to 3, **characterised in that** the valve (13) comprises a cylindrical central body (49) and teeth (51) for rotationally incrementing said cylindrical body (49) about the axis (19).

5. Economiser (1) according to any one of claims 1 to 3, **characterised in that** the valve (13) comprises a spherical central body and teeth (51) for rotationally incrementing said central body about the axis (19).

6. Economiser (1) according to claim 4 or 5, **characterised in that** the rotary valve (13) comprises at least three apertures (57, 58, 59) disposed in a radial position around the cylindrical or spherical central body (49), said apertures (57, 58, 59) providing either the reduction or interruption of the water flow or normal passage of the water flow, according to the rotational incrementation of the valve (13).

7. Economiser (1) according to any one of claims 4 to 6, **characterised in that** the teeth (51) are provided with an inclination so as to have an internal face (61) and an external face (63), the first arm (21) being locked in abutment on the internal face (61) of a tooth (51) and the second arm (23) sliding in abutment on the external face (63) of a tooth (51) at the time of an impulse, and the second arm (23) being locked in abutment on the internal face (61) of a tooth (51) and the first arm (21) sliding in abutment on the external face (63) of a tooth (51) when said first arm (21) of the spring (15) elastically returns to the idle position.

8. Economiser according to claims 5 and 6, **characterised in that** the body (17) comprises a flow channel (55), comprising an outlet (60) at the bottom part, said flow channel (55) communicating with the cylindrical housing (53) of said body (17) and with the apertures (57, 58, 59) in the rotary valve (13) with the spherical cylindrical body, and **in that** a seal is positioned at the top periphery of said outlet (60) of the flow channel (55), between the valve body (13) and the housing (53), so as to procure a seal making it possible to use the economiser as a water flow interrupter, leaving the control levers of the tap open.

9. Economiser (1) according to any one of the preceding claims, **characterised in that** the impulse device comprises a thread adapter secured to the top end of the body (17), said adapter being fixed to the tap spout.

## Patentansprüche

1. Wassersparer (1), der an den Auslauf eines Hahns ansetzbar ist, durch den Wasser entsprechend einer eingestellten Durchflußmenge fließt, wenn der Hahn geöffnet ist, wobei der Sparer eine mechanische Vorrichtung zur Verringerung oder zur Unterbrechung des Durchflusses, einen Wassereinlaßstutzen (5), der an den Hahnauslauf angesetzt wird, einen Auslaßstutzen (7), über den das Wasser aus dem Sparer (1) austritt, umfaßt, wobei der Einlaßstutzen (5) und der Auslaßstutzen (7) eine Fließachse (9) definieren, **dadurch gekennzeichnet, daß** er eine Impulssteuerungsvorrichtung umfaßt, die dann, wenn der Hahn geöffnet ist, sowie bei einem von unten nach oben entlang der Fließachse (9) auf den Auslaßstutzen (7) ausgeübten ersten Impuls ermöglicht, den Wasserdurchfluß zu verringern oder zu unterbrechen, anschließend bei einem von unten nach oben auf den Auslaßstutzen (7) ausgeübten zweiten Impuls, ähnlich dem ersten Impuls, ermöglicht, die Wasserdurchflußmenge wieder wie anfangs eingestellt herzustellen.

2. Sparer (1) nach dem vorhergehenden Anspruch, **dadurch gekennzeichnet, daß** die Impulssteuerungsvorrichtung wenigstens umfaßt:
- einen Drücker (11), auf den die Impulse von unten nach oben ausgeübt werden,
- ein Drehventil (13) mit Inkrementierung, das entsprechend der Inkrementierstellung entweder die Verringerung oder die Unterbrechung des Durchflusses oder das Fließen mit dem anfangs eingestellten Durchsatz ermöglicht,
- eine Feder zum Inkrementieren (15) des Drehventils (13) und zum Rückstellen des Drückers (11) in Position,
- einen Körper (17) zur Aufnahme der Inkrementierfeder (15) und des Drehventils (13), wobei der Drücker (11) gegenüber dem Körper (17) entlang der Fließachse (9) verschieblich angebracht ist.

3. Sparer (1) nach einem der Ansprüche 1 oder 2, **dadurch gekennzeichnet, daß** die Inkrementierfeder (15) U-förmig ausgebildet ist, an dem Körper (17) flach gehalten ist und mittels eines Schwenkteils (33) an dem Körper (17) drehverbunden angebracht ist, wobei der erste der Schenkel (21) des U bei einem auf den Drücker (11) ausgeübten Impuls eine Verschiebung entlang der Ausrichtung der Fließachse (9) erfährt und der zweite der Schenkel (23) des U bei einer Inkrementierung des Drehventils (13) eine Drehung gegenüber dem Schwenkteil (33) erfährt.

4. Sparer (1) nach einem der Ansprüche 1 bis 3, **dadurch gekennzeichnet, daß** das Ventil (13) einen mittleren zylinderförmigen Körper (49) und Zähne (51) umfaßt, die ermöglichen, den zylinderförmigen Körper (49) um die Achse (19) drehend zu inkrementieren.

5. Sparer (1) nach einem der Ansprüche 1 bis 3, **dadurch gekennzeichnet, daß** das Ventil (13) einen mittleren kugelförmigen Körper und Zähne (51) umfaßt, die ermöglichen, den mittleren Körper um die Achse (19) drehend zu inkrementieren.

6. Sparer (1) nach Anspruch 4 oder 5, **dadurch gekennzeichnet, daß** das Drehventil (13) wenigstens drei in radialer Position um den mittleren zylinderförmigen (49) oder kugelförmigen Körper angeordnete Öffnungen (57, 58, 59) umfaßt, wobei die Öffnungen (57, 58, 59) entweder die Verringerung oder die Unterbrechung des Wasserdurchflusses oder den normalen Durchgang der Wassermenge, in Abhängigkeit der Drehinkrementierung des Ventils (13) sicherstellen.

7. Sparer (1) nach einem der Ansprüche 4 bis 6, **dadurch gekennzeichnet, daß** die Zähne (51) mit einer Neigung versehen sind, derart, daß sie eine Innenseite (61) und eine Außenseite (63) aufweisen, wobei bei einem Impuls der erste Schenkel (21) in Anlage an der Innenseite (61) eines Zahns (51) blockiert wird und der zweite Schenkel (23) in Anlage an der Außenseite (63) eines Zahns (53) gleitet und wobei beim federnden Zurückkehren des ersten Schenkels (21) der Feder (15) in die Ruhestellung der zweite Schenkel (23) in Anlage an der Innenseite (61) eines Zahns (51) blockiert wird und der erste Schenkel (21) in Anlage an der Außenseite (63) eines Zahns (51) gleitet.

8. Sparer nach den Ansprüchen 5 und 6, **dadurch gekennzeichnet, daß** der Körper (17) einen Strömungskanal (55) mit einem Auslaß (60) im unteren Teil umfaßt, wobei der Strömungskanal (55) mit der zylindrischen Aufnahme (53) des Körpers (17) und mit den Öffnungen (57, 58, 59) des Drehventils (13) mit mittlerem kugelförmigem Körper in Verbindung steht, und daß eine Dichtung am oberen Umfang des Auslasses (60) des Strömungskanals (55), zwischen dem Körper des Ventils (13) und der Aufnahme (53) angeordnet ist, um eine Dichtigkeit zu verleihen, die ermöglicht, den Sparer als einen Wasserflußschalter zu verwenden, indem die Bedienungsgriffe des Hahns offen gelassen werden.

9. Sparer (1) nach einem der vorhergehenden Ansprüche, **dadurch gekennzeichnet, daß** die Impulsvorrichtung einen Gewindeadapter umfaßt, der fest mit dem oberen Ende des Körpers (17) verbunden ist, wobei der Adapter an dem Hahnauslauf befestigt wird.
